# EUROPÄISCHE PATENTSCHRIFT

(11) **EP 1 418 267 B1**
(45) Veröffentlichungstag und Bekanntmachung des Hinweises auf die Patenterteilung: **24.02.2010**
(21) Anmeldenummer: 03024619.3
(22) Anmeldetag: 25.10.2003
(51) Int. Cl.: D07B 1/02, D07B 1/14, D07B 1/16

(54) **Schmiermittel enthaltendes Trag- bzw. Zugmittel und Verfahren zu dessen Herstellung**
Support or traction member containing a lubricant and method for producing it
Elément de support ou de traction comportant un lubrifiant et sa procédé de production

(30) Priorität: 05.11.2002 EP 02405946
(43) Veröffentlichungstag der Anmeldung: 12.05.2004
(73) Patentinhaber: Inventio AG, 6052 Hergiswil (CH)
(72) Erfinder: Eichhorn, Roland, Dipl.-Ing. RTH, 5727 Oberkulm (CH)

(56) Entgegenhaltungen:
- EP-A- 0 672 781
- US-A- 4 202 164
- US-A- 5 881 843

## Beschreibung

Die Erfindung betrifft ein treibfähiges Trag- bzw. Zugmittel und ein Verfahren zu dessen Herstellung gemäss der Definition der Patentansprüche.

Als Trag- bzw. Zugmittel sind Seile aus Stahl bekannt, wo mehrere Litzen aus Stahl zu einem Seil geschlagen sind. Im Folgenden werden Trag- bzw. Zugmittel als treibfähige Seile, bzw. Riemen für das Aufzugswesen diskutiert. Bei Kenntnis der Erfindung sind Anwendungen von treibfähigen Trag- bzw. Zugmitteln in anderen technischen Bereichen wie z.B. bei Hebezeugen durchaus möglich. Im Aufzugswesen werden Trag- bzw. Zugmittel durch Reibschluss an Treibscheiben angetrieben bzw. werden an Umlenkrollen umgelenkt, wobei die Litzen biege- und zugbeansprucht werden und Traktionskräfte aufnehmen. Auf diese Weise werden mit diesen Trag- bzw. Zugmitteln verbundene Kabinen bzw. Gegengewichte in Aufzugsschächten verfahren.

Die Treibfähigkeit von Tragmitteln wird in der Europäischen Norm EN-81-1 in Abschnitt 9.3 festgelegt, wobei die Mindestanforderungen wie folgt lauten: a) die Kabine muss, ohne wegzurutschen, in einer Haltestelle gehalten werden, wenn er mit 125% der Nennlast beladen wird, b) bei Notbremsung muss die leere oder mit Nennlast beladene Kabine auf eine Geschwindigkeit verzögert werden, die nicht über der Auslegungsgeschwindigkeit der Puffer, einschliesslich eines reduzierten Pufferhubs liegt, c) die leere Kabine darf nicht anzuheben sein, wenn das Gegengewicht auf Puffern ruht und der Antrieb in Aufwärtsrichtung läuft.

Mit den Zielen, das Gewicht solcher Trag- bzw. Zugmittel zu erniedrigen und um weitgehend wartungsfreie Trag- bzw. Zugmittel bereitzustellen, ist aus EP-0672781 ein Seil aus synthetischem Fasermaterial bekannt geworden. In diesem Seil sind Litzen aus Aramid in zwei Lagen links- und rechtsgängig geschlagen und mit einem Aussenmantel aus Polyurethan (PU) vollständig umhüllt. Der Aussenmantel ist mit der äusseren Litzenlage fest verbunden und weist so eine hohe Bindekraft zur äusseren Litzenlage auf, wodurch ein Einbringen der Traktionskräfte von der Treibscheibe durch den Aussenmantel in die äussere Litzenlage ermöglicht wird, ohne dass sich die äussere Litzenlage dabei verschiebt bzw. aufstaucht. Die Anforderungen an die Lebensdauer von treibfähige Trag- bzw. Zugmittel sind hoch, den sie sollen mindestens 10⁵, wenn nicht 10⁶ Biegebeanspruchungen überstehen. Zwischen der äusseren- und einer inneren Litzenlagen ist ein reibungsmindernder Zwischenmantel angebracht, welcher eine Relativbewegung der äusseren- bezüglich der inneren Litzenlage während der Biegung an der Treibscheibe gewährleistet und durch diese Relativbewegung einen für die Litzen nachteiligen Verschleiss durch gegenseitige Reibung vermeidet. Der Zwischenmantel trennt die äussere- von der inneren Litzenlage.

Es hat sich nun erstens als nachteilig herausgestellt, dass bei einem solchen treibfähigen Seil aus synthetischem Fasermaterial das Mass des Reibwertes der Litzen gegeneinander nicht kontrolliert einstellbar ist. Zwar offenbart EP-0672781 die Verwendung von Silikon als Schmiermittel der Litzen gegeneinander, jedoch diffundiert Silikon leicht durch den Aussenmantel aus PU bzw. tritt leicht aus dem Seil aus, was wiederum, sobald Silikon auf die Treibscheibe gelangt, die Treibfähigkeit des Seils und somit die Verfügbarkeit des Aufzugs einschränkt.

Des weiteren hat sich als nachteilig herausgestellt, dass ein Übermass an Reibwert zu Wärmeentwicklung bzw. zu frühzeitig einsetzender Haftreibung führt, während ein Untermass an Reibwert zu einem Verdrehen der Litzen im Aussenmantel (Seilverdrehung) führt. Diese Effekte Wärmeentwicklung, frühzeitige Haftreibung und Seilverdrehung erniedrigen die Lebensdauer des Seils aus synthetischem Fasermaterial.

Als Lösung dieser Nachteile wird in US-5,881,843 ein Seil für Aufzüge offenbart, bei dem Litzen aus Aramid in mehreren Litzenlagen zu einem Seil geschlagen und mit einem Aussenmantel aus Polyamid (PA) bzw. PU umhüllt sind. Jede der Litzen ist zusätzlich von einem Litzenmantel aus PA bzw. PU geschützt. Der Reibwert zwischen dem Aussenmantel und den Litzenmänteln ist grösser oder gleich 0.15 und erlaubt so ein Einbringen der Traktionskräfte von der Treibscheibe durch den Aussenmantel in die Litzenmäntel der Litzen der äusseren Litzenlage, während der Reibwert zwischen den Litzenmänteln grösser oder gleich 0.10 beträgt und so eine Relativbewegung der Litzen gegeneinander erleichtert.

Nachteilig an der Lehre gemäss US-5,881,843 ist zum einen die geringe Bindekraft zwischen dem Aussenmantel und der äusseren Litzenlage, wodurch ein Einbringen von Traktionskräften von der Treibscheibe durch den Aussenmantel in die äussere Litzenlage ohne Verschieben bzw. Aufstauchen der äusseren Litzenlage nicht möglich ist. Nachteilig ist ferner das aufwändige Herstellungsverfahren des Seils aus synthetischem Fasermaterial, wo jede Litze mit einem Litzenmantel versehen wird. Nachteilig ist zum anderen die Erhöhung des Seildurchmessers durch die Litzenmäntel, welche Litzenmäntel die Litzen gegenseitig beabstanden, so dass die Litzen nicht direkt aneinander reiben können.

US-4202164 zeigt ein Aramidseil, das aus mehreren Litzenlagen aufgebaut ist und mit einem hochviskosen Schmiermittel versehen ist. Das Seil wird von einem Aussenmantel aus Plastik umfasst.

Eine erste Aufgabe der vorliegenden Erfindung ist es, ein treibfähiges Trag- bzw. Zugmittel bereitzustellen, mit mindestens einer Lage Litzen aus synthetischem Fasermaterial und einem Aussenmantel der das Trag- bzw. Zugmittel umhüllt, bei dem der Verschleiss des Trag- bzw. Zugmittels reduziert wird, in dem der Einsatz von nachteiligen Effekten wie Wärmeentwicklung, frühzeitig einsetzende Haftreibung und Verdrehung des Trag- bzw. Zugmittels zu höheren Traktionskräften hin verschoben wird.

Eine weitere Aufgabe der vorliegenden Erfindung ist es, ein treibfähiges Trag- bzw. Zugmittel bereitzustellen, das bei minimalem Durchmesser eine maximale Funktionalität erlaubt.

Die Lösung dieser Aufgaben soll mit gängigen und bewährten Verfahren bei der Herstellung von treibfähigen Trag- bzw. Zugmitteln kompatibel sein.

Diese Aufgaben werden durch die Erfindung gemäss der Definition der Patentansprüche gelöst.

Die Erfindung besteht darin, in einem treibfähigen Trag- bzw. Zugmittel ein Schmiermittel selektiv einzubringen, derart dass das Schmiermittel als Trocken-Schmiermittel einem Imprägniermittel der Litzen beigemischt ist und/oder dass das Schmiermittel einem Material des Aussenmantels beigemischt ist und/oder dass das Schmiermittel als Nass-Schmiermittel auf mindestens eine Aussenfläche der Litzen aufgebracht ist und/oder dass und/oder dass das Schmiermittel einem Material eines Zwischenmantels beigemischt ist und/oder das Schmiermittel auf einen Zwischenmantel aufgebracht ist.

Vorteilhafterweise sind der Traktionskräfte aufnehmende Aussenmantel und die Traktionskräfte aufnehmenden Litzen über Schmiermittel geschmiert im direkten gegenseitigen Kontakt miteinander. Dieser direkte gegenseitige Kontakt vom Aussenmantel und den Litzen erfolgt gemäss ersten Kontaktbereichen mit einer festen Verbindung, vorteilhafterweise im Stoffschluss. Vorteilhafterweise erfolgt im ersten Kontaktbereich zumindestens bereichsweise ein Verschmelzen vom Aussenmantel mit Litzen. Vorteilhafterweise erfolgt ein solches Aufschmelzen vom Aussenmantel mit Litzen während der Extrusion des Aussenmantels auf die Litzen, wobei Matrixmaterial der Litzen angeschmolzen wird. Vorteilhafterweise weist das Matrixmaterial der Litzen zumindestens einen Additiv zum Erleichtern des Stoffschlusses auf. Bspw. erniedrigt ein solcher Additiv den Schmelzpunkt des Matrixmaterials der Litzen. Durch diese feste Verbindung zwischen dem Aussenmantel und den Litzen werden Traktionskräfte von der Treibscheibe effektiv in die Litzen eingebracht, ohne dass eine nachteilige Wärmeentwicklung bzw. frühzeitig einsetzende Haftreibung erfolgt. Bei Trag- bzw. Zugmitteln mit mehreren Litzenlagen erstrecken sich die ersten Kontaktbereiche zwischen dem Aussenmantel und Litzen einer äusseren Litzenlage.

Vorteilhafterweise sind erste Kontaktbereiche zwischen Aussenmantel und den Litzen wenigstens zum Zeitpunkt des Aufbringens des Aussenmantels schmiermittelfrei.

Vorteilhafterweise sind die Traktionskräfte aufnehmenden Litzen über Schmiermittel geschmiert im direkten gegenseitigen Kontakt miteinander. Dieser direkte gegenseitige Kontakt der Litzen erfolgt gemäss zweiten Kontaktbereichen. Im Unterschied zu US-5,881,843 wird auf die Verwendung von Litzenmänteln vermieden. Vorteilhafterweise sind die Litzen für eine Relativbewegung gegeneinander mit einem wählbaren Reibwert geschmiert. Der Reibwert zwischen Litzen wird niedrig genug gewählt, so dass die Litzen während der Biegung an der Treibscheibe eine Relativbewegung ausführen können, ohne dass eine nachteilige Seilverdrehung stattfindet. Ein nachteiliges Verschieben bzw. Aufstauchen von Litzen, die mit dem Aussenmantel im Kontakt sind, wird somit vermieden. Bei Trag- bzw. Zugmitteln mit mehreren Litzenlagen befinden sich zweite Kontaktbereiche sowohl in äusseren- als auch inneren Litzenlagen.

Vorteilhafterweise erfolgt bei Verwendung von mehreren Litzenlage eine Trennung von mindestens einer äusseren- und einer inneren Litzenlagen durch mindestens einen Zwischenmantel. Der Zwischenmantel erhöht die Torsionssteifigkeit des Trag- bzw. Zugmittels. Der Zwischenmantel und die Litzenlagen sind über Schmiermittel geschmiert im direkten gegenseitigen Kontakt miteinander. Der direkte gegenseitige Kontakt vom Zwischenmantel und der äusseren Litzenlage erfolgt gemäss dritten Kontaktbereichen, der direkte gegenseitige Kontakt vom Zwischenmantel und der inneren Litzenlage erfolgt gemäss vierten Kontaktbereichen.

Vorteilhafterweise wird als Material von Aussen- bzw. Zwischenmantel PU und/oder Polyester verwendet. Vorteilhafterweise umschliesst der Aussenmantel die Litzen vollständig.

In einer ersten bevorzugten Ausführungsform sind dritte- und vierte Kontaktbereiche zwischen dem Zwischenmantel und der äusseren- und inneren Litzenlage für eine Relativbewegung gegeneinander mit einem wählbaren Reibwert geschmiert. Vorteilhafterweise liegt der Reibwert zwischen den Litzen bzw. zwischen den Litzen und dem Zwischenmantel im Bereich von 0.01 und 0.60. Vorteilhafterweise liegt der Reibwert zwischen Litzen und dem Zwischenmantel um mindestens 0.05, vorzugsweise 0.10 höher als derjenige zwischen den Litzen. Unter der Einwirkung von äusseren Kräften auf das Trag- bzw. Zugmittel wird so eine Relativbewegung der Litzen gegeneinander gezielt erleichtert und eine Relativbewegung zwischen inneren Litzenlagen und dem Zwischenmantel gezielt erschwert.

In einer weiteren bevorzugten Ausführungsform sind dritte Kontaktbereiche zwischen dem Zwischenmantel und der äusseren Litzenlage für eine Relativbewegung gegeneinander mit einem wählbaren Reibwert geschmiert, während vierte Kontaktbereiche zwischen dem Zwischenmantel und der inneren Litzenlage fest verbunden sind und vorteilhafterweise im Stoffschluss zueinander stehen. Dies erfolgt in Analogie zur festen Verbindung vom Aussenmantel zur äusseren Litzenlage vorteilhafterweise durch Aufschmelzen vom Zwischenmantel mit der inneren Litzenlage, bspw. während der Extrusion des Zwischenmantels auf die innere Litzenlage, wobei zumindestens bereichsweise Matrixmaterial der Litzen der inneren Litzenlage angeschmolzen werden. Vorteilhafterweise liegt der Reibwert zwischen den Litzen bzw. zwischen den Litzen im Bereich von 0.01 und 0.60. Vorteilhafterweise liegt der Reibwert zwischen dem Zwischenmantel und der äusseren Litzenlage um mindestens 0.05, vorzugsweise 0.10 höher als derjenige zwischen den Litzen. Durch die feste Verbindung zwischen dem Zwischenmantel und der inneren Litzenlage wird unter der Einwirkung von äusseren Kräften auf das Trag- bzw. Zugmittel eine Relativbewegung der Litzen gegeneinander gezielt erleichtert, eine Relativbewegung zwischen der äusseren Litzenlage und dem Zwischenmantel gezielt erschwert und eine Relativbewegung zwischen dem Zwischenmantel und der inneren Litzenlage gezielt verhindert.

Das Trag- bzw. Zugmittel besteht aus synthetischem Fasermaterial in der Ausführungsform von Seilen wie Einfach- bzw. Zwillingsseile, Flachriemen, Zahnriemen bzw. Poly-V-Riemen.

Mit der Bezeichnung Trag- bzw. Zugmittel ist sowohl ein Tragmittel als auch ein Zugmittel gemeint. Ein Tragmittel im Aufzugswesen trägt das Gewicht von Kabine, Nennlast und Gegengewicht. Bspw. hängen Kabine und Gegengewicht über ein Seil oder Riemen als Tragmittel an einer im Schachtkopf angeordneten Umlenkrolle. Ein Zugmittel im Aufzugswesen nimmt von einem Antrieb Traktionskräfte zum Verfahren der Kabine und des Gegengewichtes auf. Bspw. wird als Zugmittel ein Seil oder Riemen von einer Treibscheibe angetrieben. Das Tragmittel selbst muss nicht angetrieben sein, bspw. sind in einem Aufzug verschiedene Trag- und Zugmittel vorgesehen. Das Trag- bzw. Zugmittel wird an der Umlenkrolle bzw. Treibscheibe biege- und zugbeansprucht.

Synthetisch heisst, dass das Seil oder der Riemen einzig durch Extrusion hergestellte Mittel zur Aufnahme der Traktionskräfte enthält. Vorteilhafterweise wird als Fasermaterial Aramid verwendet. Aramid hat ein rund zweimal kleineres E-Modul als Stahl, die elastische Dehnung infolge Zugkraft ist entsprechend höher. Auch ist Aramid ein anisotropes Material, die Aramidfasern sind in Querrichtung um wenigstens einen Faktor 10 weniger belastbar als in Längsrichtung. Vorteilhafterweise sind die Litzen aus Aramid mit einem Imprägniermittel wie mit einer PU-Lösung imprägniert. Fasermaterial und Imprägniermittel bilden das Matrixmaterial der Litzen. Bspw. wird ein Verhältnis von 1/3 Aramid mit 2/3 PU-Lösung und bei weitgehend gleicher Dichte imprägniert.

Angetrieben wird das Trag- bzw. Zugmittel durch Achsen, Treibscheiben bzw. Zahnräder durch Reib- bzw. Formschluss.

Vorteilhafterweise wird ein Trocken-Schmiermittel dem Imprägniermittel vor der Imprägnierung der Filamente beigemischt und/oder wird ein Trocken-Schmiermittel dem Material für den Aussen- bzw. Zwischenmantel beigemischt und/oder wird ein Nass-Schmiermittel auf Litzen aufgebracht.

Als Trocken-Schmiermittel eignet sich Talkum, Graphitpulver, Molybdändisulfid, Polytetrafluorethylen (PTFE), Blei (Pb), Gold (Au), Silber (Ag), Bortrioxid (B03), Bleioxid (PbO), Zinkoxid (ZnO), Kupferoxid (Cu20), Molybdäntrioxid (MoO3), Titandioxid (Ti02).

Als Nass-Schmiermittel eignet sich tierisches- , pflanzliches- , petrochemisches- und synthetisches Öl bzw. Fett, Glyzerin, Polybuten, Polymerester, Polyolefine, Polyglykole, Silikon, Seife, natürliche- bzw. künstliche Wachse, Harze und Teere mit Zusätzen von organischen und/oder anorganischen Verdickungsstoffen wie z.B. organische Polymere, Polyharnstoff, Metallseife, Silikate, Metalloxide, Kieselsäure, organophile Bentonite, usw.. Bei Kenntnis der vorliegenden Erfindung kann der Fachmann andere bekannte Schmiermittel sowie Mischungen aus bekannten Schmiermitteln verwenden.

Vorteilhafterweise ist das Schmiermittel derart zähflüssig, dass es sich im Trag- bzw. Zugmittel wenig oder nicht bewegt. Vorteilhafterweise ist das Schmiermittel ein genügend grosses Molekül, so dass es nicht durch den Aussenmantel aus dem Trag- bzw. Zugmittel kann. Eine solche Lehre eines Trag- bzw. Zugmittels mit Litzen aus synthetischem Fasermaterial steht im Widerspruch zur traditionellen Lehre von Stahlseilen, wo im Inneren der Stahlseile dünnflüssige Öle bzw. Fette zur Erniedrigung des Reibwertes zwischen Stahllitzen vorgesehen sind, während auf der Aussenseite der Stahlseile klebende Harze zur Erhöhung des Reibwertes zwischen Stahlseil und Treibscheibe vorgesehen sind.

## Patentansprüche

1. Treibfähiges Trag- bzw. Zugmittel mit mindestens einer Lage von Litzen aus synthetischem Fasermaterial, einem Aussenmantel, der die Litzen umhüllt, ersten Kontaktbereichen, die zwischen dem Aussenmantel und den Litzen eine feste Verbindung bilden und zweiten Kontaktbereichen zwischen Litzen, wobei diese zweiten Kontaktbereiche mit einem den Reibwert erniedrigenden Schmiermittel versehen sind, **dadurch gekennzeichnet, dass** das Schmiermittel einem Imprägniermittel der Litzen beigemischt ist.

2. Treibfähiges Trag- bzw. Zugmittel gemäss Anspruch 1, mit einem Zwischenmantel, der die Litzen einer inneren Litzenlage umhüllt, wobei dritte Kontaktbereiche zwischen dem Zwischenmantel und einer äusseren Litzenlage mit einem den Reibwert erhöhenden Schmiermittel versehen sind und vierte Kontaktbereiche zwischen dem Zwischenmantel und der inneren Litzenlage eine feste Verbindung bilden.

3. Treibfähiges Trag- bzw. Zugmittel gemäss Anspruch 1, mit einem Zwischenmantel, der die Litzen einer inneren Litzenlage umhüllt, wobei dritte Kontaktbereiche zwischen dem Zwischenmantel und einer äusseren Litzenlage mit einem den Reibwert erhöhenden Schmiermittel versehen sind und vierte Kontaktbereiche zwischen dem Zwischenmantel und der inneren Litzenlage mit einem den Reibwert erhöhenden Schmiermittel versehen sind.

4. Treibfähiges Trag- bzw. Zugmittel gemäss Anspruch 3, wobei das Schmiermittel in den vierten Kontaktbereichen einem Imprägniermittel des Zwischenmantels beigemischt ist und/oder auf eine Innenfläche des Zwischenmantels appliziert wird.

5. Treibfähiges Trag- bzw. Zugmittel gemäss einem der Ansprüchen 2 oder 3, wobei das Schmiermittel in den dritten Kontaktbereichen einem Imprägniermittel des Zwischenmantel beigemischt ist und/oder auf eine Aussenfläche des Zwischenmantels appliziert wird.

6. Treibfähiges Trag- bzw. Zugmittel gemäss einem der Ansprüche 1 bis 5, wobei das Schmiermittel ein Trocken-Schmiermittel und/oder ein Nass-Schmiermittel ist.

7. Treibfähiges Trag- bzw. Zugmittel gemäss einem der Ansprüche 2 oder 3, wobei das Schmiermittel in den dritten Kontaktbereichen ein genügend grosses Molekül ist, so dass es nicht durch den Aussenmantel austreten kann,

8. Treibfähiges Trag- bzw. Zugmittel gemäss Anspruch 3, wobei das Schmiermittel in den vierten Kontaktbereichen ein genügend grosses Molekül ist, so dass es nicht durch den Aussenmantel austreten kann.

9. Treibfähiges Trag- bzw. Zugmittel gemäss einem der Ansprüche 1 bis 8, wobei der Aussenmantel und die Litzen in den ersten Kontaktbereichen zumindest bereichsweise miteinander verschmolzen sind und/oder das Matrixmaterial der Litzen zumindest ein Additiv zum Erleichtern des Stoffschlusses aufweist und/oder der Aussenmantel in den ersten Kontaktbereichen zumindest bereichsweise mit dem Matrixmaterial der Litzen verschmolzen ist.

10. Treibfähiges Trag- bzw. Zugmittel gemäss Anspruch 2, wobei der Zwischenmantel und die Litzen in den vierten Kontaktbereichen zumindest bereichsweise miteinander verschmolzen sind und/oder das Matrixmaterial der Litzen zumindest ein Additiv zum Erleichtern des Stoffschlusses aufweist und/oder der Zwischenmantel in den vierten Kontaktbereichen zumindest bereichsweise mit dem Matrixmaterial der Litzen verschmolzen ist.

11. Treibfähiges Trag- bzw. Zugmittel gemäss einem der Ansprüche 1 bis 3, wobei das Trag- bzw. Zugmittel ein Einfachseil oder ein Zwillingsseil oder ein Flachriemen oder ein Zahnriemen oder ein Poly-V-Riemen ist.

12. Verfahren zum Herstellen eines treibfähigen Trag- bzw. Zugmittels mit mindestens einer Lage von Litzen aus synthetischem Fasermaterial, einem Aussenmantel, der die Litzen umhüllt, ersten Kontaktbereichen, die zwischen dem Aussenmantel und den Litzen eine feste Verbindung bilden und zweiten Kontaktberereichen zwischen Litzen, wobei die zweiten Kontaktbereiche mit einem den Reibwert erniedrigenden Schmiermittel versehen sind, **dadurch gekennzeichnet, dass** das Schmiermittel einem Imprägniermittel der Litzen beigemischt wird.

13. Verfahren gemäss Anspruch 12, mit einem Zwischenmantel, der die Litzen einer inneren Litzenlage umhüllt, wobei dritte Kontaktbereichen zwischen dem Zwischenmantel und einer äusseren Litzenlage mit einem den Reibwert erhöhenden Schmiermittel versehen werden und durch vierte Kontaktbereiche zwischen dem Zwischenmantel und der innern Litzenlage eine feste Verbindung gebildet wird.

14. Verfahren gemäss Anspruch 12, mit einem Zwischenmantel, der die Litzen einer inneren Litzenlage umhüllt, wobei dritte Kontaktbereiche zwischen dem Zwischenmantel und einer äusseren Litzenlage mit einem den Reibwert erhöhenden Schmiermittel versehen werden und vierte Kontaktbereiche zwischen dem Zwischenmantel und einer inneren Litzenlage mit einem den Reibwert erhöhenden Schmiermittel versehen werden.

15. Verfahren gemäss einem der Ansprüche 12 bis 14, wobei ein Trocken-Schmiermittel wie Talkum und/oder Graphitpulver und/oder Molybdändisulfid und/oder Polytetrafluorethylen und/oder Blei und/oder Gold und/oder Silber und/oder Bortrioxid und/oder Bleioxid und/oder Zinkoxid und/oder Kupferoxid und/oder Molybdäntrioxid und/oder Titandioxid verwendet wird, und/oder dass ein Nass-Schmiermittel wie tierisches Öl und/oder pflanzliches Öl und/oder petrochemisches Öl und/oder synthetisches Öl bzw. Fett undoder Glyzerin und/oder Polybuten und/oder Polymerester und/oder Polyolefine und/oder Polyglykole und/oder Silikon und/oder Seife und/oder natürliche Wachse, Harze bzw. Teere und/oder künstliche Wachse, Harze bzw. Teere verwendet wird.

16. Verfahren gemäss einem der Ansprüche 12 bis 14, wobei ein Nass-Schmiermittel mit Zusätzen von organischen und/oder anorganischen Verdickungsstoffen wie organische Polymere und/oder Polyharnstoff und/oder Metallseife und/oder Silikate und/oder Metalloxide und/oder Kieselsäure und/oder organophile Bentonite verwendet wird.

## Claims

1. Drive-capable support or traction means with at least one layer of strands of synthetic fibre material, an outer casing which encases the strands, first contact regions, which form a fixed connection between the outer casing and the strands, and second contact regions between strands, wherein these second contact regions are provided with a lubricant reducing the coefficient of friction, **characterised in that** the lubricant is admixed with an impregnant of the strands.

2. Drive-capable support or traction means according to claim 1, with an intermediate casing which encases the strands of an inner strand layer, wherein third contact regions between the intermediate casing and an outer strand layer are provided with a lubricant increasing the coefficient of friction, and fourth contact regions form a fixed connection between the intermediate casing and the inner strand layer.

3. Drive-capable support or traction means according to claim 1, with an intermediate casing which encases the strands of an inner strand layer, wherein third contact regions between the intermediate casing and an outer strand layer are provided with a lubricant increasing the coefficient of friction and fourth contact regions between the intermediate casing and the inner strand layer are provided with a lubricant increasing the coefficient of friction.

4. Drive-capable support or traction means according to claim 3, wherein the lubricant in the fourth contact regions is admixed with an inpregnant of the intermediate casing and/or applied to an inner surface of the intermediate casing.

5. Drive-capable support or traction means according to one of claims 2 and 3, wherein the lubricant in the third contact regions is admixed with an impregnant of the intermediate of the intermediate casing and/or applied to an outer surface of the intermediate casing.

6. Drive-capable support or traction means according to any one of claims 1 to 5, wherein the lubricant is a dry lubricant and/or a wet lubricant.

7. Drive-capable support or traction means according to one of claims 2 and 3, wherein the lubricant in the third contact regions is a sufficiently large molecule so that it cannot issue through the outer casing.

8. Drive-capable support or traction means according to claim 3, wherein the lubricant in the fourth contact regions is a sufficiently large molecule so that it cannot issue through the outer casing.

9. Drive-capable support or traction means according to any one of claims 1 to 8, wherein the outer casing and the strands in the first contact regions are melted together at least regionally and/or the matrix material of the strands has at least one additive to assist the material bond and/or the outer casing is melted with the matrix material at least regionally in the first contact regions.

10. Drive-capable support or traction means according to claim 2, wherein the intermediate casing and the strands in the fourth contact regions are melted together at least regionally and/or the matrix material of the strands has at least one additive to assist the material bond and/or the intermediate casing is melted with the matrix material of the strands at least regionally in the fourth contact regions.

11. Drive-capable support or traction means according to any one of claims 1 to 3, wherein the support or traction means is a single cable or a double cable or a flat belt or a cogged belt or a poly V-belt.

12. Method of producing a drive-capable support or traction means with at least one layer of strands of synthetic fibre material, an outer casing which encases these strands, first contact regions, which form a fixed connection between the outer casing and the strands, and second contact regions between strands, wherein the second contact regions are provided with a lubricant reducing the coefficient of friction, **characterised in that** the lubricant is admixed with an impregnant of the strands.

13. Method according to claim 12, with an intermediate casing which encases the strands of an inner strand layer, wherein third contact regions between the intermediate casing and an outer strand layer are provided with a lubricant increasing the coefficient of friction and a fixed connection is formed by fourth contact regions between the intermediate casing and the inner strand layer.

14. Method according to claim 12, with an intermediate casing which encases the strands of an inner strand layer, wherein third contact regions between the intermediate casing and an outer strand layer are provided with a lubricant increasing the coefficient of friction and fourth contact regions between the intermediate casing and an inner strand layer are provided with a lubricant increasing the coefficient of friction.

15. Method according to any one of claims 12 to 14, wherein a dry lubricant, such as talcum and/or graphite powder and/or molybdenum disulfide and/or polytetrafluorethylene and/or lead and/or gold and/or silver and/or boron trioxide and/or lead oxide and/or zinc oxide and/or copper oxide and/or molybdenum trioxide and/or titanium dioxide is used and/or that a wet lubricant such as animal oil and/or plant oil and/or petrochemical oil and/or synthetic oil or grease and/or glycerol and/or polybutene and/or polymer ester and/or polyolefines and/or polyglycols and/or silicon and/or soap and/or natural waxes, resins or tars and/or synthetic waxes, resins or tars is used.

16. Method according to any one of claims 12 to 14, wherein a wet lubricant with additives of organic and/or inorganic thickeners such as organic polymers and/or polycarbamide and/or metal soap and/or silicates and/or metal oxides and/or silicic acid and/or organophilic betonites is used.

## Revendications

1. Élément de support ou de traction apte à l'entraînement avec au moins une couche de torons composés de matériau fibreux synthétique et une enveloppe extérieure qui enveloppe les torons, des premières sections de contact, lesquelles forment une jonction fixe entre l'enveloppe extérieure et les torons et des deuxièmes sections de contact entre les torons, auquel cas ces deuxièmes sections de contact sont pourvues d'un lubrifiant abaissant le coefficient de frottement, **caractérisé en ce qu'**un lubrifiant est ajouté à un agent d'imprégnation des torons.

2. Élément de support ou de traction apte à l'entraînement selon la revendication 1, avec une enveloppe intermédiaire qui enveloppe les torons d'une couche de torons intérieure, auquel cas des troisièmes sections de contact entre l'enveloppe intermédiaire et une couche de torons extérieure sont pourvues d'un lubrifiant accroissant le coefficient de frottement et des quatrièmes sections de contact entre l'enveloppe intermédiaire et la couche de torons intérieure forment une jonction fixe.

3. Élément de support ou de traction apte à l'entraînement selon la revendication 1, avec une enveloppe intermédiaire qui enveloppe les torons d'une couche de torons intérieure, auquel cas des troisièmes sections de contact entre l'enveloppe intermédiaire et une couche de torons extérieure sont pourvues d'un lubrifiant accroissant le coefficient de frottement et des quatrièmes sections de contact entre l'enveloppe intermédiaire et la couche de torons intérieure sont pourvues d'un lubrifiant accroissant le coefficient de frottement.

4. Élément de support ou de traction apte à l'entraînement selon la revendication 3, auquel cas le lubrifiant dans les troisièmes sections de contact est ajouté à un agent d'imprégnation de l'enveloppe intermédiaire et/ou est appliqué sur une surface intérieure de l'enveloppe intermédiaire.

5. Élément de support ou de traction apte à l'entraînement selon une des revendications 2 ou 3, auquel cas le lubrifiant dans les troisièmes sections de contact est ajouté à un agent d'imprégnation de l'enveloppe intermédiaire et/ou est appliqué sur une surface extérieure de l'enveloppe intermédiaire.

6. Élément de support ou de traction apte à l'entraînement selon une des revendications de 1 à 5, auquel cas le lubrifiant est un lubrifiant sec et/ou un lubrifiant humide.

7. Élément de support ou de traction apte à l'entraînement selon une des revendications 2 ou 3, auquel cas le lubrifiant dans les troisièmes sections de contact est une molécule suffisamment grande, de sorte qu'elle ne puisse pas s'échapper à travers l'enveloppe extérieure.

8. Élément de support ou de traction apte à l'entraînement selon la revendication 8, auquel cas le lubrifiant dans les quatrièmes sections de contact est une molécule suffisamment grande, de sorte qu'elle ne puisse pas s'échapper à travers l'enveloppe extérieure.

9. Élément de support ou de traction apte à l'entraînement selon une des revendications de 1 à 8, auquel cas l'enveloppe extérieure et les torons dans les premières sections de contact se sont amalgamés l'une aux autres, au moins par sections, et/ou le matériel matriciel des torons présente au moins un additif pour faciliter la liaison de matière et/ou l'enveloppe extérieure dans les premières sections de contact est amalgamée au moins par sections au matériau matriciel des torons.

10. Élément de support ou de traction apte à l'entraînement selon la revendication 2, auquel cas l'enveloppe intermédiaire et les torons dans les quatrièmes sections de contact se sont amalgamés l'une aux autres au moins par sections et/ou le matériel matriciel des torons présente au moins un additif pour faciliter la liaison de matière et/ou l'enveloppe extérieure dans les quatrièmes sections de contact est amalgamée au moins par sections au matériau matriciel des torons.

11. Élément de support ou de traction apte à l'entraînement selon une des revendications de 1 à 3, auquel cas l'élément de support ou de traction est un câble simple ou un câble double ou une courroie plate ou une courroie dentée ou une courroie polytrapézoïdale.

12. Procédé de production d'un élément de support ou de traction apte à l'entraînement avec au moins une couche de torons composée de matériau fibreux synthétique et une enveloppe extérieure qui enveloppe les torons, des premières sections de contact qui forment une jonction fixe entre l'enveloppe extérieure et les torons et des deuxièmes sections de contact entre les torons, auquel cas les deuxièmes sections de contact sont pourvues d'un lubrifiant abaissant le coefficient de frottement, **caractérisé en ce que** le lubrifiant est ajouté à un agent d'imprégnation des torons.

13. Procédé selon la revendication 12, avec une enveloppe intermédiaire qui enveloppe les torons d'une couche de torons intérieure, auquel cas des troisièmes sections de contact entre l'enveloppe intermédiaire et une couche de torons extérieure sont pourvues d'un lubrifiant accroissant le coefficient de frottement et une jonction fixe est formée entre l'enveloppe intermédiaire et une couche de torons intérieure à travers des quatrièmes sections de contact.

14. Procédé selon la revendication 12, avec une enveloppe intermédiaire qui enveloppe les torons d'une couche de torons intérieure, auquel cas des troisièmes sections de contact entre l'enveloppe intermédiaire et une couche de torons extérieure sont pourvues d'un lubrifiant accroissant le coefficient de frottement et des quatrièmes sections de contact entre l'enveloppe intermédiaire et une couche de torons intérieure sont pourvues d'un lubrifiant accroissant le coefficient de frottement.

15. Procédé selon une des revendications de 12 à 14, auquel cas l'on utilise un lubrifiant sec comme du talc en poudre et/ou de la poudre de graphite et/ou du disulfure de molybdène et/ou du polytétrafluoroéthylène et/ou du plomb et/ou de l'or et/ou de l'argent et/ou du trioxyde de bore et/ou de l'oxyde de plomb et/ou de l'oxyde de zinc et/ou de l'oxyde de cuivre et/ou du trioxyde de molybdène et/ou du dioxyde de titan est utilisé, et/ou qu'un lubrifiant humide comme de l'huile animale et/ou de l'huile végétale et/ou de l'huile pétrochimique et/ou de l'huile synthétique, respectivement de la graisse et/ou de la glycérine et/ou du polybutène et/ou du ester polymère et/ou de la polyoléfine et/ou du polyglycols et/ou silicone et/ou du savon et/ou des cires naturelles, des résines, respectivement des goudrons et/ou des cires artificielles, des résines, respectivement des goudrons.

16. Procédé selon une des revendications de 12 à 14, l'on utilise un lubrifiant humide avec des additifs de substances de densification organiques et/ou inorganiques comme des polymères organiques et/ou de la polyurée et/ou du savon métallique et/ou des silicates et/ou des oxydes métalliques et/ou de la silice et/ou de la bentonite organophile.
